# EUROPÄISCHE PATENTSCHRIFT

(11) **EP 4 071 312 B1**
(45) Veröffentlichungstag und Bekanntmachung des Hinweises auf die Patenterteilung: **05.11.2025**
(21) Anmeldenummer: 22164109.5
(22) Anmeldetag: 24.03.2022
(51) Int. Cl.: E03F 5/04

(54) **VORRICHTUNG FÜR EINE IM BODEN EINES RAUMES ANGEORDNETE ABLAUFVORRICHTUNG SOWIE ABLAUFVORRICHTUNG MIT EINER DERARTIGEN VORRICHTUNG**
DEVICE FOR A DISCHARGE DEVICE ARRANGED IN THE FLOOR OF A ROOM AND DISCHARGE DEVICE COMPRISING SUCH A DEVICE
DISPOSITIF POUR UN DISPOSITIF D'ÉVACUATION DISPOSÉ DANS LE SOL D'UNE PIÈCE, AINSI QUE DISPOSITIF D'ÉVACUATION DOTÉ D'UN TEL DISPOSITIF

(30) Priorität: 06.04.2021 DE 202021101812 U
(43) Veröffentlichungstag der Anmeldung: 12.10.2022
(73) Patentinhaber: Dallmer GmbH & Co. KG, 59757 Arnsberg (DE)
(72) Erfinder: Gerbracht, Karl-Heinz, 59757 Arnsberg (DE)
(74) Vertreter: Schäperklaus, Jochen

(56) Entgegenhaltungen:
- EP-A1- 2 423 395
- EP-A1- 3 375 944
- DE-A1- 102017 128 464
- DE-A1- 102019 126 110
- DE-U1- 7 728 420
- FR-A1- 3 026 420

## Beschreibung

Die vorliegende Erfindung betrifft eine Vorrichtung für eine im Boden eines Raumes angeordnete Ablaufvorrichtung gemäß dem Oberbegriff des Anspruchs 1 sowie eine Ablaufvorrichtung für den zumindest teilweisen Einbau in den Boden eines Raumes mit einer derartigen Vorrichtung.

Eine Vorrichtung und eine Ablaufvorrichtung der vorgenannten Art sind aus der DE 77 28 420 U1 bekannt. Die darin beschriebene Ablaufvorrichtung umfasst einen Ablaufkörper für Boden-, Decken-, Badabläufe oder dergleichen aus Kunststoff, der einen Geruchverschluss, einen umlaufenden Flansch, einen Ablaufstutzen und gegebenenfalls einen oder mehrere Einlaufstutzen aufweist, wobei der Ablaufkörper aus zwei separat vorgefertigten Teilkörpern zusammengefügt ist, wobei ein Teilkörper den Ablaufkörpermantel mit Ablaufstutzen, Überlaufwand und gegebenenfalls Einlaufstutzen bildet und der andere Teilkörper aus dem Flansch mit Tauchwand und gegebenenfalls Prallwand besteht, und wobei der Ablaufkörpermantel bis unmittelbar unter den Flansch greift.

Eine weitere Vorrichtung für eine im Boden eines Raumes angeordnete Ablaufvorrichtung und eine Ablaufvorrichtung mit einer derartigen Vorrichtung sind aus der DE 10 2019 126 110 A1 bekannt. Diese Patentanmeldung betrifft eine Entwässerungsrinne umfassend einen Rinnenkörper mit Längs- und Querseiten, der an wenigstens einer Seite einen Flansch aufweist, wobei der Flansch dazu angepasst ist, im montierten Zustand in einem Bodenmaterial vergossen zu werden, wobei der Flansch ein Ankerelement aufweist, das sich entlang der gesamten Länge des Flanschs erstreckt.

Eine weitere Vorrichtung für eine im Boden eines Raumes angeordnete Ablaufvorrichtung und eine Ablaufvorrichtung mit einer derartigen Vorrichtung sind aus der EP 3 375 944 A1 bekannt. Diese Patentanmeldung betrifft eine Entwässerungsrinne für Sanitärbereiche, insbesondere für Duschen, und/oder für Terrassenbereiche mit einem Rinnenelement, das wenigstens einen Ablauf für eine Primärentwässerung aufweist, einem Rahmen, der einen Rahmenflansch zur Verbindung mit Fliesen aufweist, und einer Einrichtung für eine Sekundärentwässerung. Die Entwässerungsrinne zeichnet sich dadurch aus, dass das Rinnenelement und der Rahmen fest verbunden sind und die Einrichtung für die Sekundärentwässerung in das Rinnenelement und/oder in den Rahmen integriert ist.

Eine weitere Vorrichtung für eine im Boden eines Raumes angeordnete Ablaufvorrichtung und eine Ablaufvorrichtung mit einer derartigen Vorrichtung sind aus der DE 10 2017 128 464 A1 bekannt. Diese Patentanmeldung betrifft eine Ablaufvorrichtung, umfassend eine Einlauföffnung, durch die Wasser im Betrieb der Ablaufvorrichtung nach unten hindurchfließen kann, wobei die Einlauföffnung insbesondere in Wassersammelmitteln ausgebildet ist, im Bodenbereich vormontierbare Teile, wie beispielsweise ein Ablauftopf, die mit einem Ablaufrohr verbunden werden können, zumindest zwei relativ zueinander bewegbare Teile, durch deren Relativbewegung zueinander die Einlauföffnung horizontal gegenüber den im Bodenbereich vormontierbaren Teilen bewegt werden kann, sowie Federmittel, die in einem zumindest teilweise im Bodenbereich montierten Zustand der Ablaufvorrichtung gegen eines der beiden relativ zueinander bewegbaren Teile drücken, insbesondere so, dass diese gegeneinander abgedichtet werden.

Eine weitere Vorrichtung für eine im Boden eines Raumes angeordnete Ablaufvorrichtung und eine Ablaufvorrichtung mit einer derartigen Vorrichtung sind aus der FR 3 026 420 A1 bekannt. Diese Patentanmeldung betrifft eine Duschrinne, umfassend einen länglichen Körper, der mit einem Wasserabflussmittel verbunden ist, und einen Flansch, der an dem länglichen Körper der Rinne angebracht ist, wobei die Rinne ein Wasserhaltemittel aufweist, das in den länglichen Körper der Rinne integriert ist. Das integrierte Wasserhaltemittel umfasst ein erstes längliches Stück, das zentral angeordnet ist, um das Wasser nach unten zu leiten, und ein zweites längliches Element, das zwischen dem ersten länglichen Element und dem Inneren des länglichen Körpers angeordnet ist und ein Wasserüberlaufstück bildet.

Eine weitere Vorrichtung für eine im Boden eines Raumes angeordnete Ablaufvorrichtung und eine Ablaufvorrichtung mit einer derartigen Vorrichtung sind aus der EP 2 423 395 A1 bekannt. Diese Patentanmeldung betrifft ein Dichtungssystem für den Boden einer Dusche eines Sanitärraums, umfassend eine wasserdichte flexible Schicht, wie beispielsweise eine Abdichtmembran, wobei die flexible Schicht ein Einsatzteil zur wasserdichten Verbindung mit einer, im Boden der Dusche angeordneten Auslassöffnung umfasst.

Eine weitere Vorrichtung für eine im Boden eines Raumes angeordnete Ablaufvorrichtung und eine Ablaufvorrichtung mit einer derartigen Vorrichtung sind aus der EP 3 064 667 A1 bekannt. Die darin beschriebene Vorrichtung umfasst einen Dichteinsatz, der eine flexible Dichtfolie mit einer Öffnung, durch die Wasser hindurchtreten kann, sowie ein Verbindungsteil aufweist, das mit der Dichtfolie verbunden ist. Die Ablaufvorrichtung umfasst einen Ablaufkörper mit einer Nut auf seiner Oberseite, in die das Verbindungsteil von oben hineinragt. Der Ablaufkörper weist eine Öffnung auf, um die die Nut umläuft. Eine Abdichtung der Ablaufvorrichtung erfolgt sowohl gegen das Verbindungsteil in der Nut als auch in der Öffnung des Ablaufkörpers gegen einen Rahmen, der einen Geruchsverschluss hält.

Eine weitere Vorrichtung für eine im Boden eines Raumes angeordnete Ablaufvorrichtung sowie eine Ablaufvorrichtung mit einer derartigen Vorrichtung sind aus der EP 3 366 852 A1 bekannt. Die darin beschriebene Vorrichtung umfasst einen langgestreckten Rahmen, in dem ein Formteil vorgesehen ist, das eine geneigte obere Fläche aufweist. Über die geneigte Fläche kann Wasser zu einer sich durch das Formteil und den Rahmen nach unten erstreckenden Öffnung fließen. Von dem Rahmen ragt ein Unterbaurahmen nach unten, der auf der Oberseite eines Ablaufkörpers aufsteht. An der Außenseite des Rahmens können Fliesen eines Bodenbelags anliegen. Es ist zusätzlich ein Dichteinsatz gemäß EP 3 064 667 A1 vorgesehen, dessen Verbindungsteil in eine entsprechende Nut auf der Oberseite des Ablaufkörpers von oben hineinragt. Auch bei dieser Ausführungsform erfolgt eine Abdichtung der Ablaufvorrichtung sowohl gegen das Verbindungsteil in der Nut als auch in der Öffnung des Ablaufkörpers gegen einen Rahmen, der einen Geruchsverschluss hält. Weiterhin liegt das Formteil mit Spiel in dem Rahmen. Zusätzlich steht der Unterbaurahmen verschiebbar auf der Oberseite des Ablaufkörpers auf. Es sind also eine Mehrzahl von Dichtebenen vorgesehen.

In letzter Zeit werden im Sanitärbereich vermehrt Bodenbeläge verwendet, die flüssig als dünne Schicht auf einen entsprechend präparierten Rohboden aufbracht werden. Diese Bodenbeläge sind fugenfrei gestaltbar. Diese Bodenbeläge sind weiterhin sehr hochpreisig, so dass eine möglichst gleichmäßig dünne Schichtdicke wünschenswert ist. Ungleichmäßige Schichtdicken könnten insbesondere zu unterschiedlichem Schwindverhalten unterschiedlicher Abschnitt des Bodenbelags führen, was eine Rissbildung bewirken könnte. Weiterhin sollte vermieden werden, dass Abwasser unter Teile des Bodenbelags gelangt.

Die aus dem Stand der Technik bekannten Vorrichtungen für Ablaufvorrichtungen können eine derartige dichte Verlegung eines sehr dünnen, fugenlosen Bodenbelags nicht gewährleisten. Insbesondere erweist es sich als nachteilig, dass mehrere Dichtebenen zwischen den einzelnen Teilen der Vorrichtung beziehungsweise der Ablaufvorrichtung vorgesehen sind, die die dichte Verlegung des Bodenbelags erschweren.

Das der vorliegenden Erfindung zugrundeliegende Problem ist die Schaffung einer Vorrichtung der eingangs genannten Art und einer Ablaufvorrichtung der eingangs genannten Art, die weniger Dichtebenen zwischen einzelnen Teilen der Vorrichtung beziehungsweise der Ablaufvorrichtung aufweisen und die dazu geeignet sind, Wasser von einem flüssig auf den Boden aufbringbaren Bodenbelag abzuführen.

Dies wird erfindungsgemäß durch eine Vorrichtung der eingangs genannten Art mit den Merkmalen des Anspruchs 1 sowie durch eine Ablaufvorrichtung der eingangs genannten Art mit den Merkmalen des Anspruchs 11 erreicht. Die Unteransprüche betreffen bevorzugte Ausgestaltungen der Erfindung.

Gemäß Anspruch 1 ist vorgesehen, dass die Ausdehnung der im montierten Zustand der Vorrichtung vertikalen Anlagefläche in vertikaler Richtung zwischen 1 mm und 6 mm groß ist.

Durch die im montierten Zustand der Vorrichtung vorgesehene Ausdehnung der vertikale Anlagefläche in vertikaler Richtung zwischen 1 mm und 6 mm, insbesondere zwischen 1 mm und 5 mm, vorzugsweise zwischen 2 mm und 4 mm, beispielsweise durch eine Ausdehnung von 3 mm entspricht die vertikale Ausdehnung der Anlagefläche typischen Dicken flüssig aufbringbarer, hochwertiger Bodenbeläge. Dadurch ist die Vorrichtung optimal für die Verwendung mit derartigen Bodenbelägen geeignet.

Es kann vorgesehen sein, dass die vertikale Anlagefläche dazu eingerichtet ist, dass der auf den Boden aufbringbare Bodenbelag bis zu dem oberen Rand der Anlagefläche an der Anlagefläche anliegt.

Eine Abdichtung des Bodenbelags erfolgt bei der Aufbringung des, insbesondere flüssig auf den Boden aufbringbaren, Bodenbelags durch eine möglichst dichte Anlage des Bodenbelags an der vertikalen Anlagefläche.

Eine Dichtung innerhalb der Ablaufvorrichtung erfolgt durch die umlaufende Dichtung auf der Außenseite des Verbindungsabschnitts gegenüber dem Teil der Ablaufvorrichtung, in die der Verbindungsabschnitt hineinragt.

Es kann vorgesehen sein, dass der Verbindungsabschnitt auf seiner Außenseite eine umlaufende Nut aufweist, in der die umlaufende Dichtung angeordnet ist oder angeordnet werden kann. Alternativ kann auch das Teil der Ablaufvorrichtung, in die der Verbindungsabschnitt hineinragt, auf seiner Innenseite eine umlaufende Nut für eine Dichtung aufweisen.

Es ist vorgesehen, dass die Vorrichtung einen Auflageabschnitt umfasst, der den Anlageabschnitt auf Höhe der Unterseite der Anlagefläche umgibt und dazu eingerichtet ist, dass auf ihm der Bodenbelag, insbesondere der flüssig auf den Boden aufbringbare Bodenbelag, aufliegt. Durch den Auflageabschnitt wird eine gleichmäßige Auflage des Bodenbelags in der Umgebung der Vorrichtung gewährleistet, die zu einer gleichmäßigen Schichtdicke des Bodenbelags führt.

Es kann vorgesehen sein, dass der Auflageabschnitt mit dem Anlageabschnitt und dem Verbindungsabschnitt einstückig ausgebildet ist oder dass der Auflageabschnitt als separates Teil ausgebildet ist. Bei einer einstückigen Verbindung des Auflageabschnitts mit dem Anlageabschnitt und dem Verbindungsabschnitt wird die Anzahl der Dichtebenen weiter verringert.

Es besteht die Möglichkeit, dass die Vorrichtung aus Metall, insbesondere aus Edelstahl, besteht oder Metall, insbesondere Edelstahl, umfasst. Dabei kann zumindest der den Anlageabschnitt und den Verbindungsabschnitt umfassende Teil der Vorrichtung, insbesondere der den Anlageabschnitt, den Verbindungsabschnitt und den Auflageabschnitt umfassende Teil der Vorrichtung, vorzugsweise die gesamte Vorrichtung, aus dem Vollen gefräst sein oder durch 3D-Druck oder durch Tiefziehen hergestellt sein. Beispielsweise bei einem Fräsen aus dem Vollen oder einem 3D-Druck wird eine einstückige und dichte Verbindung der einzelnen Abschnitte der Vorrichtung miteinander gewährleistet.

Es besteht alternativ die Möglichkeit, dass die Vorrichtung aus Kunststoff besteht oder Kunststoff umfasst, insbesondere wobei die Vorrichtung ein ein- oder mehrkomponentiges Kunststoffteil ist oder ein ein- oder mehrkomponentiges Kunststoffteil umfasst. Dabei kann zumindest der den Anlageabschnitt und den Verbindungsabschnitt umfassende Teil der Vorrichtung, insbesondere der den Anlageabschnitt, den Verbindungsabschnitt und den Auflageabschnitt umfassende Teil der Vorrichtung, vorzugsweise die gesamte Vorrichtung, durch Spritzgießen oder durch 3D-Druck hergestellt sein oder aus dem Vollen gefräst sein. Dabei kann insbesondere das Fräsen aus dem Vollen für kleine Stückzahlen günstiger sein als das Spritzgießen, bei dem die Herstellungskosten für das Werkzeug in der Regel vergleichsweise hoch sind.

Es besteht die Möglichkeit, dass die Vorrichtung einen Geruchsverschlusseinsatz aufweist. Dazu kann in die Öffnung ein Absatz hineinragen, auf dem der Geruchsverschlusseinsatz aufliegen kann.

Es kann vorgesehen sein, dass die Vorrichtung eine Abdeckung umfasst, die dazu eingerichtet ist, so in die Vorrichtung eingebracht zu werden, dass zwischen der Abdeckung und dem Anlageabschnitt ein Schlitz, insbesondere ein um die Abdeckung umlaufender Schlitz, für den Einlauf des Wassers in die Öffnung gebildet wird. Insbesondere weist dabei die Abdeckung auf ihrer im montierten Zustand der Vorrichtung oberen Seite eine Aufnahme für einen Teil des Bodenbelags aufweist. Dadurch ergibt sich ein ansprechendes Äußeres der Vorrichtung beziehungsweise der Ablaufvorrichtung, weil ein Betrachter lediglich einen umlaufenden Schlitz mit dünnen metallischen Rändern in dem ansonsten unstrukturierten Boden sieht.

Gemäß Anspruch 11 umfasst die Ablaufvorrichtung einen Ablaufkörper mit einer Einlauföffnung, in die Wasser eintreten kann, und mit einer Abflussöffnung, durch die Wasser abfließen kann, sowie eine erfindungsgemäße Vorrichtung.

Es kann vorgesehen sein, dass die Ablaufvorrichtung einen Dichteinsatz umfasst, der eine flexible Dichtfolie mit einer Öffnung, durch die Wasser hindurchtreten kann, sowie ein Verbindungsteil aufweist, das mit der Dichtfolie verbunden ist. Insbesondere kann der Ablaufkörper auf seiner Oberseite eine umlaufende Nut aufweisen, in die im montierten Zustand der Ablaufvorrichtung das Verbindungsteil von oben hineinragt.

Vorteilhafterweise befindet sich im montierten Zustand der Vorrichtung die Oberseite des Auflageabschnitts der Vorrichtung im Wesentlichen auf der Höhe der Dichtfolie des Dichteinsatzes. Dadurch wird über einen größeren Bereich eine gleichmäßige Auflage des Bodenbelags gewährleistet, die zu einer gleichmäßigen Schichtdicke des Bodenbelags führt.

Weitere Merkmale und Vorteile von Ausführungsbeispielen der Erfindung werden unter Bezugnahme auf die Zeichnungen nachfolgend beschrieben. Dabei werden für gleiche oder ähnliche Bauteile und für Bauteile mit gleichen oder ähnlichen Funktionen dieselben Bezugszeichen verwendet. Es zeigen:
- Fig. 1: eine perspektivische Ansicht von oben auf eine erste Ausführungsform einer erfindungsgemäßen Vorrichtung;
- Fig. 2: eine perspektivische Ansicht von unten auf die erste Ausführungsform der erfindungsgemäßen Vorrichtung;
- Fig. 3: eine Explosionsansicht einer ersten Ausführungsform einer erfindungsgemäßen Ablaufvorrichtung mit der ersten Ausführungsform der erfindungsgemäßen Vorrichtung;
- Fig. 4: eine Explosionsansicht einer zweiten Ausführungsform einer erfindungsgemäßen Ablaufvorrichtung mit einer zweiten Ausführungsform einer erfindungsgemäßen Vorrichtung;
- Fig. 5: eine perspektivische Ansicht der ersten Ausführungsform der erfindungsgemäßen Ablaufvorrichtung;
- Fig. 6: eine Fig. 5 entsprechende Ansicht der ersten Ausführungsform der erfindungsgemäßen Ablaufvorrichtung mit einem aufgebrachten Bodenbelag;
- Fig. 7: einen perspektivischen Schnitt gemäß den Pfeilen VII - VII in Fig. 6;
- Fig. 8: einen Schnitt gemäß den Pfeilen VIII - VIII in Fig. 6;
- Fig. 9: ein Detail gemäß dem Pfeil IX in Fig. 8;
- Fig. 10: einen perspektivischen Schnitt gemäß den Pfeilen VIII - VIII in Fig. 6;
- Fig. 11: ein Detail gemäß dem Pfeil XI in Fig. 10;
- Fig. 12: einen perspektivischen Schnitt gemäß den Pfeilen XII - XII in Fig. 6.

Die in den Figuren abgebildete Vorrichtung 1 ist vergleichsweise flach ausgebildet und weist auf ihrer in Gebrauchsstellung oberen Seite einen Anlageabschnitt 2 mit einer im montierten Zustand der Vorrichtung 1 vertikalen Anlagefläche 3 auf. Die vertikale Anlagefläche 3 umgibt eine Öffnung 4, die sich oben nach unten durch die Vorrichtung 1 hindurcherstreckt. Die Öffnung 4 weist einen ovalen Querschnitt auf und ist langgestreckt, so dass die Öffnung 4 in Längsrichtung deutlich ausgedehnter als in Querrichtung ist, beispielsweise vier bis achtmal so ausgedehnt wie in Querrichtung ist.

Es besteht durchaus die Möglichkeit, dass die Öffnung 4 einen anderen als einen ovalen Querschnitt aufweist, wie beispielsweise einen rechteckigen Querschnitt. Weiterhin besteht die Möglichkeit, dass die Öffnung 4 nicht langgestreckt ist, sondern beispielsweise einen kreisförmigen oder einen quadratischen Querschnitt aufweist.

An der vertikalen Anlagefläche 3 kann von außen ein Bodenbelag 12, insbesondere ein flüssig auf den Boden aufbringbarer Bodenbelag 12, anliegen (siehe beispielsweise Fig. 9). Die Anlagefläche 3 weist in vertikaler Richtung eine Ausdehnung von weniger als 7 mm, insbesondere eine Ausdehnung zwischen 1 mm und 6 mm, insbesondere zwischen 1 mm und 5 mm, vorzugsweise zwischen 2 mm und 4 mm, beispielsweise eine Ausdehnung von 3 mm auf.

Die Vorrichtung 1 umfasst weiterhin einen Auflageabschnitt 5, der den Anlageabschnitt 2 auf Höhe der Unterseite der Anlagefläche 3 umgibt. Der Auflageabschnitt 5 erstreckt sich somit von der Anlagefläche 3 nach außen von der Öffnung 4 weg. Auf dem Auflageabschnitt 5 kann der Bodenbelag 12, insbesondere der flüssig auf den Boden aufbringbare Bodenbelag 12, aufliegen.

Der Auflageabschnitt 5 kann einstückig mit dem Anlageabschnitt 2 ausgebildet sein (siehe die Fig. 1 bis 3). Alternativ dazu kann der Auflageabschnitt 5 auch als von dem Anlageabschnitt 2 getrenntes Teil ausgebildet sein (siehe Fig. 4). In diesem Fall ist der Auflageabschnitt 5 ein flächiger Rahmen, durch den sich die Öffnung 4 hindurcherstreckt.

Die Vorrichtung 1 umfasst weiterhin einen Verbindungsabschnitt 6, der im montierten Zustand der Vorrichtung 1 von dem Anlageabschnitt 2 und gegebenenfalls dem Auflageabschnitt 5 nach unten ragt. Der Verbindungsabschnitt 6 weist auf seiner Außenseite eine umlaufende Nut 7 auf, in der eine umlaufende Dichtung 8 angeordnet werden kann (siehe beispielsweise Fig. 3 und Fig. 4). Der Verbindungsabschnitt 6 ragt im montierten Zustand der Vorrichtung 1 von oben in einen im Nachfolgenden noch detailliert beschriebenen Ablaufkörper 18 der Ablaufvorrichtung hinein. Dabei liegt die umlaufende Dichtung 8 dichtend an der Innenseite des Teils der Ablaufvorrichtung an, in den der Verbindungsabschnitt 6 hineinragt.

Bei der Ausführungsform gemäß den Fig. 1 bis 3 sind der Anlageabschnitt 2, der Auflageabschnitt 5 und der Verbindungsabschnitt 6 einstückig miteinander ausgebildet. Bei der Ausführungsform gemäß Fig. 4 sind lediglich der Anlageabschnitt 2 und der Verbindungsabschnitt 6 einstückig miteinander ausgebildet, wohingegen der Auflageabschnitt 5 ein separates Teil ist.

Die Vorrichtung besteht aus Metall, insbesondere aus Edelstahl, oder umfasst Metall, insbesondere Edelstahl. Dabei bestehen insbesondere die einstückig miteinander ausgebildeten Teile der Vorrichtung 1 aus Metall beziehungsweise aus Edelstahl.

Dabei kann zumindest der den Anlageabschnitt 2 und den Verbindungsabschnitt 6 umfassende Teil der Vorrichtung 1, insbesondere der den Anlageabschnitt 3, den Verbindungsabschnitt 6 und den Auflageabschnitt 5 umfassende Teil der Vorrichtung 1, aus dem Vollen gefräst sein oder durch 3D-Druck oder durch Tiefziehen hergestellt sein.

Die Vorrichtung 1 umfasst weiterhin eine Abdeckung 9, die dazu eingerichtet ist, so in die Vorrichtung 1 eingebracht zu werden, dass zwischen der Abdeckung 9 und dem Anlageabschnitt 2 ein Schlitz 10, insbesondere ein um die Abdeckung 9 umlaufender Schlitz 10, für den Einlauf des Wassers in die Öffnung 4 gebildet wird (siehe beispielswiese Fig. 5 und Fig. 7). Die Abdeckung 9 weist auf ihrer im montierten Zustand der Vorrichtung 1 oberen Seite eine Aufnahme 11 für einen Teil 13 des Bodenbelags 12 auf (siehe Fig. 9).

Zwischen den Innenseiten der vertikalen Anlagefläche 3 und den in Längsrichtung stirnseitigen Enden der Öffnung 4 sind zwei Auflagebereiche 14 für die Abdeckung 9 vorgesehen (siehe Fig. 1). In jedem dieser Auflagebereiche 14 befindet sich eine Bohrung 15 für die Aufnahme einer Schraube 16 (siehe Fig. 3), die zur Befestigung der Vorrichtung 1 an dem Ablaufkörper 18 der Ablaufvorrichtung dient.

Die Vorrichtung 1 umfasst weiterhin eine Geruchsverschlusseinsatz 17, die im montierten Zustand teilweise durch die Öffnung 4 in den Ablaufkörper 18 der Ablaufvorrichtung hineinragt. Die Vorrichtung 1 weist an den in Längsrichtung stirnseitigen Enden der Öffnung 4 zwei Absätze 19 auf, die in die Öffnung 4 so hineinragen, dass auf ihnen der Geruchsverschlusseinsatz 19 aufliegen kann.

Die in Fig. 3 und Fig. 4 bis 11 abgebildete Ablaufvorrichtung umfasst neben der Vorrichtung 1 den Ablaufkörper 18 mit einer Einlauföffnung 20, in die Wasser eintreten kann, und mit einer Abflussöffnung 21, durch die Wasser abfließen kann. Die Ablauföffnung 21 ist im abgebildeten Ausführungsbeispiel Teil eines Ablaufstutzens 22, der an einer der Stirnseiten des Ablaufkörpers 18 angeordnet ist. Alternativ kann auch mittig oder an der anderen Stirnseite ein Ablaufstutzen angeordnet werden oder sein.

Im montierten Zustand der Vorrichtung 1 ragt der Verbindungsabschnitt 6 der Vorrichtung 1 von oben in die Einlauföffnung 20 des Ablaufkörpers 18 hinein. Der Verbindungsabschnitt 6 wird dabei auf seiner Außenseite mit der in der Nut 7 angeordneten Dichtung 8 gegen den inneren Rand 23 der Einlauföffnung 20 des Ablaufkörpers 18 abgedichtet (siehe Fig. 9).

Die Ablaufvorrichtung umfasst weiterhin einen Dichteinsatz 24, der eine flexible Dichtfolie 25 mit einer Öffnung 26, durch die Wasser hindurchtreten kann, sowie ein Verbindungsteil 27 aufweist, das mit der Dichtfolie 25 verbunden ist (siehe Fig. 3, Fig. 9 und Fig. 11). Der Ablaufkörper 18 weist auf seiner Oberseite eine umlaufende Nut 28 auf, in die im montierten Zustand der Ablaufvorrichtung das Verbindungsteil 27 von oben hineinragt.

Im montierten Zustand der Vorrichtung 1 befindet sich die Oberseite des Auflageabschnitts 5 der Vorrichtung 1 im Wesentlichen auf der Höhe der Dichtfolie 25 des Dichteinsatzes 24. Auf diese Dichtfolie 25 kann eine dünne Verbundabdichtung aufgebracht werden. Auf die Dichtfolie 25 oder die Verbundabdichtung einerseits und den Auflageabschnitt 5 andererseits wird der Bodenbelag 12, insbesondere flüssig, aufgebracht. Der Bodenbelag 12 ist dabei sehr dünn, insbesondere höchstens 3 mm dick.

Fig. 9 zeigt den auf die Dichtfolie 25 und den Auflageabschnitt 5 aufgebrachten Bodenbelag 12. Dieser besteht im abgebildeten Ausführungsbeispiel aus zwei übereinander angeordneten Schichten 29, 30. Es besteht durchaus die Möglichkeit, nur eine Schicht vorzusehen.

Fig. 9 zeigt weiterhin, dass durch die Bohrung 15 beziehungsweise jede der Bohrungen 15 jeweils eine Schraube 16 in eine entsprechende Aufnahme 31 des Ablaufkörpers 18 eingeschraubt ist.

## Patentansprüche

1. Vorrichtung (1) für eine im Boden eines Raumes angeordnete Ablaufvorrichtung, die einen Ablaufkörper (18) aufweist mit einer Einlauföffnung (20), in die Wasser eintreten kann, und einer Abflussöffnung (21), durch die Wasser abfließen kann, umfassend
- eine Öffnung (4), die sich im montierten Zustand der Vorrichtung (1) in vertikaler Richtung durch die Vorrichtung (1) hindurcherstreckt und dazu eingerichtet ist, von dem Boden abfließendes Wasser in die Einlauföffnung (20) des Ablaufkörpers (18) der Ablaufvorrichtung zu überführen,
- einen Anlageabschnitt (2) mit einer im montierten Zustand der Vorrichtung (1) vertikalen Anlagefläche (3), die vollständig um die Öffnung (4) umläuft und in Umfangsrichtung keine Unterbrechungen aufweist, wobei die vertikale Anlagefläche (3) dazu eingerichtet ist, auf der von der Öffnung (4) abgewandten Seite an einem Bodenbelag (12), insbesondere an einem flüssig auf den Boden aufbringbaren Bodenbelag (12), anzuliegen,
- einen Verbindungsabschnitt (6), der im montierten Zustand der Vorrichtung (1) von oben in die Einlauföffnung (20) des Ablaufkörpers (18) der Ablaufvorrichtung hineinragt, wobei der Verbindungsabschnitt (6) dazu eingerichtet ist, auf seiner Außenseite gegen den inneren Rand (23) der Einlauföffnung (20) des Ablaufkörpers der Ablaufvorrichtung, in den er hineinragt, mit einer umlaufenden Dichtung (8) abgedichtet zu werden, wobei der Anlageabschnitt (2) und der Verbindungsabschnitt (6) einstückig miteinander ausgebildet sind,
- einen Auflageabschnitt (5), der den Anlageabschnitt (2) auf Höhe der Unterseite der Anlagefläche (3) umgibt und sich von der Anlagefläche (3) nach außen von der Öffnung (4) weg erstreckt, wobei der Auflageabschnitt (5) dazu eingerichtet ist, dass auf ihm der Bodenbelag (12) aufliegt,
**dadurch gekennzeichnet, dass** die Ausdehnung der im montierten Zustand der Vorrichtung (1) vertikalen Anlagefläche (3) in vertikaler Richtung zwischen 1 mm und 6 mm groß ist.

2. Vorrichtung (1) nach Anspruch 1, **dadurch gekennzeichnet, dass** die im montierten Zustand der Vorrichtung (1) vertikale Anlagefläche (3) in vertikaler Richtung eine Ausdehnung zwischen 1 mm und 5 mm, vorzugsweise zwischen 2 mm und 4 mm, beispielsweise eine Ausdehnung von 3 mm aufweist.

3. Vorrichtung (1) nach einem der Ansprüche 1 oder 2, **dadurch gekennzeichnet, dass** die vertikale Anlagefläche (3) dazu eingerichtet ist, dass der auf den Boden aufbringbare Bodenbelag (12) bis zu dem oberen Rand der Anlagefläche (3) an der Anlagefläche (3) anliegt.

4. Vorrichtung (1) nach einem der Ansprüche 1 bis 3, **dadurch gekennzeichnet, dass** der Verbindungsabschnitt (6) auf seiner Außenseite eine umlaufende Nut (7) aufweist, in der die umlaufende Dichtung (8) angeordnet ist oder angeordnet werden kann.

5. Vorrichtung (1) nach einem der Ansprüche 1 bis 4, **dadurch gekennzeichnet, dass** der Auflageabschnitt (5) mit dem Anlageabschnitt (2) und dem Verbindungsabschnitt (6) einstückig ausgebildet ist oder dass der Auflageabschnitt (5) als separates Teil ausgebildet ist.

6. Vorrichtung (1) nach einem der Ansprüche 1 bis 5, **dadurch gekennzeichnet, dass** die Vorrichtung (1) aus Metall, beispielsweise aus Edelstahl, besteht oder Metall, beispielsweise Edelstahl, umfasst insbesondere wobei zumindest der den Anlageabschnitt (2) und den Verbindungsabschnitt (6) umfassende Teil der Vorrichtung (1), insbesondere der den Anlageabschnitt (2), den Verbindungsabschnitt (6) und den Auflageabschnitt (5) umfassende Teil der Vorrichtung (1), vorzugsweise die gesamte Vorrichtung (1), aus dem Vollen gefräst ist oder durch 3D-Druck oder durch Tiefziehen hergestellt ist.

7. Vorrichtung (1) nach einem der Ansprüche 1 bis 5, **dadurch gekennzeichnet, dass** die Vorrichtung (1) aus Kunststoff besteht oder Kunststoff umfasst, insbesondere wobei die Vorrichtung (1) ein ein- oder mehrkomponentiges Kunststoffteil ist oder ein ein- oder mehrkomponentiges Kunststoffteil umfasst, insbesondere wobei zumindest der den Anlageabschnitt (2) und den Verbindungsabschnitt (6) umfassende Teil der Vorrichtung (1), insbesondere der den Anlageabschnitt (2), den Verbindungsabschnitt (6) und den Auflageabschnitt (5) umfassende Teil der Vorrichtung (1), vorzugsweise die gesamte Vorrichtung (1), durch Spritzgießen oder durch 3D-Druck hergestellt ist oder aus dem Vollen gefräst ist.

8. Vorrichtung (1) nach einem der Ansprüche 1 bis 7, **dadurch gekennzeichnet, dass** die Vorrichtung (1) einen Geruchsverschlusseinsatz (17) aufweist, insbesondere wobei in die Öffnung (4) ein Absatz (19) hineinragt, auf dem der Geruchsverschlusseinsatz (17) aufliegen kann.

9. Vorrichtung (1) nach einem der Ansprüche 1 bis 8, **dadurch gekennzeichnet, dass** die Vorrichtung (1) eine Abdeckung (9) umfasst, die dazu eingerichtet ist, so in die Vorrichtung (1) eingebracht zu werden, dass zwischen der Abdeckung (9) und dem Anlageabschnitt (2) ein Schlitz (10) für den Einlauf des Wassers in die Öffnung (4) gebildet wird, insbesondere wobei der Schlitz (10) ein um die Abdeckung (9) umlaufender Schlitz (10) ist.

10. Vorrichtung (1) nach Anspruch 9, **dadurch gekennzeichnet, dass** die Abdeckung (9) auf ihrer im montierten Zustand der Vorrichtung (1) oberen Seite eine Aufnahme (11) für einen Teil (13) des Bodenbelags (12) aufweist.

11. Ablaufvorrichtung für den zumindest teilweisen Einbau in den Boden eines Raumes, umfassend
- einen Ablaufkörper (18) mit einer Einlauföffnung (20), in die Wasser eintreten kann, und mit einer Abflussöffnung (21), durch die Wasser abfließen kann,
- eine Vorrichtung (1) nach einem der Ansprüche 1 bis 10.

12. Ablaufvorrichtung nach Anspruch 11, **dadurch gekennzeichnet, dass** die Ablaufvorrichtung einen Dichteinsatz (24) umfasst, der eine flexible Dichtfolie (25) mit einer Öffnung (26), durch die Wasser hindurchtreten kann, sowie ein Verbindungsteil (27) aufweist, das mit der Dichtfolie (25) verbunden ist, insbesondere wobei der Ablaufkörper (18) auf seiner Oberseite eine umlaufende Nut (28) aufweist, in die im montierten Zustand der Ablaufvorrichtung das Verbindungsteil (27) von oben hineinragt.

13. Ablaufvorrichtung nach Anspruch 12, **dadurch gekennzeichnet, dass** sich im montierten Zustand der Vorrichtung (1) die Oberseite des Auflageabschnitts (5) der Vorrichtung (1) im Wesentlichen auf der Höhe der Dichtfolie (25) des Dichteinsatzes (24) befindet.

## Claims

1. Device (1) for a discharge device arranged in the floor of a room, which has a drain body (18) with an inlet opening (20), into which water can flow, and an outlet opening (21), through which water can drain, comprising
- an opening (4) which extends in a vertical direction through the device (1) in the mounted state of the device (1) and is designed to transfer water draining from the floor into the inlet opening (20) of the drain body (18) of the discharge device,
- a contact section (2) with a vertical contact surface (3) in the mounted state of the device (1), which runs completely around the opening (4) and is uninterrupted in a circumferential direction, wherein the vertical contact surface (3) is designed to rest on a floor covering (12) on the side facing away from the opening (4), in particular on a floor covering (12) which can be applied in a liquid form to the floor,
- a connecting section (6) which projects from above into the inlet opening (20) of the drain body (18) of the discharge device in the mounted state of the device (1), wherein the connecting section (6) is designed to be sealed on its outside against the inner edge (23) of the inlet opening (20) of the drain body of the discharge device, into which it projects, with a circumferential seal (8), wherein the contact section (2) and the connecting section (6) are formed in one piece with one another,
- a support section (5), which surrounds the contact section (2) on the same height as the underside of the contact surface (3) and extends from the contact surface (3) outwards from the opening (4), wherein the support section (5) is designed such that the floor covering (12) rests on it,
**characterized in that**, in the mounted state of the device (1), the extension of the vertical contact surface (3) in a vertical direction is between 1 mm and 6 mm.

2. Device (1) according to claim 1, **characterized in that**, in the mounted state of the device (1), the vertical contact surface (3) has an extension of between 1 mm and 5 mm, preferably between 2 mm and 4 mm, for example, an extension of 3 mm, in a vertical direction.

3. Device (1) according to any one of claims 1 or 2, **characterized in that** the vertical contact surface (3) is designed such that the floor covering (12) that can be applied to the floor rests on the contact surface (3) as far as the upper edge of the contact surface (3).

4. Device (1) according to any one of claims 1 to 3, **characterized in that** the connecting section (6) has a circumferential groove (7) on its outside, in which the circumferential seal (8) is arranged or can be arranged.

5. Device (1) according to any one of claims 1 to 4, **characterized in that** the support section (5) with the contact section (2) and the connecting section (6) is formed in one piece or **in that** the support section (5) is formed as a separate part.

6. Device (1) according to any one of claims 1 to 5, **characterized in that** the device (1) consists of metal, for example of stainless steel, or comprises metal, for example stainless steel, in particular wherein at least the part of the device (1) comprising the contact section (2) and the connecting section (6), in particular the part of the device (1) comprising the contact section (2), the connecting section (6) and the support section (5), preferably the entire device (1), is milled from solid material or produced by 3D printing or deep drawing.

7. Device (1) according to any one of claims 1 to 5, **characterized in that** the device (1) consists of plastic or comprises plastic, in particular wherein the device (1) is a single-component or multi-component plastic part or comprises a single-component or multi-component plastic part, in particular wherein at least the part of the device (1) comprising the contact section (2) and the connecting section (6), in particular the part of the device (1) comprising the contact section (2), the connecting section (6) and the support section (5), preferably the entire device (1), is produced by injection molding or 3D printing or is milled from solid material.

8. Device (1) according to any one of claims 1 to 7, **characterized in that** the device (1) has an odor trap insert (17), in particular wherein a shoulder (19) projects into the opening (4), on which the odor trap insert (17) can rest.

9. Device (1) according to any one of claims 1 to 8, **characterized in that** the device (1) comprises a cover (9), which is designed to be introduced into the device (1) such that a slit (10) for the entry of water into the opening (4) is formed between the cover (9) and the contact section (2), in particular wherein the slit (10) is a slit (10) running around the cover (9).

10. Device (1) according to claim 9, **characterized in that**, in the mounted state of the device (1), the upper side of the cover (9) has a holder (11) for a part (13) of the floor covering (12).

11. Discharge device for at least partial installation in the floor of a room, comprising
- a drain body (18) with an inlet opening (20), into which water can flow, and with an outlet opening (21), through which water can drain,
- a device (1) according to any one of claims 1 to 10.

12. Discharge device according to claim 11, **characterized in that** the discharge device comprises a sealing insert (24), which has a flexible sealing film (25) with an opening (26), through which water can pass, as well as a connecting part (27), which is connected to the sealing film (25), in particular wherein the upper side of the drain body (18) has a circumferential groove (28), into which the connecting part (27) projects from above in the mounted state of the discharge device.

13. Discharge device according to claim 12, **characterized in that**, in the mounted state of the device (1), the upper side of the support section (5) of the device (1) is positioned substantially at the same height as the sealing film (25) of the sealing insert (24).

## Revendications

1. Dispositif (1) pour un dispositif d'évacuation agencé dans le sol d'une pièce qui présente un corps d'évacuation (18) avec une ouverture d'entrée (20), dans laquelle de l'eau peut entrer, et une ouverture de sortie (21) par laquelle de l'eau peut s'écouler, comprenant
- une ouverture (4) qui s'étend dans l'état monté du dispositif (1) en direction verticale à travers le dispositif (1) et est conçu afin de transférer de l'eau s'écoulant du sol dans l'ouverture d'entrée (20) du corps d'évacuation (18) du dispositif d'évacuation,
- une section d'application (2) avec une surface d'application (3) verticale dans l'état monté du dispositif (1), laquelle entoure complètement l'ouverture (4) et ne présente aucune interruption dans le sens périphérique, dans lequel la surface d'application (3) verticale est conçue afin de reposer sur le côté éloigné de l'ouverture (4) contre un revêtement de sol (12), en particulier contre un revêtement de sol (12) pouvant être appliqué de manière liquide sur le sol,
- une section de liaison (6) qui pénètre dans l'état monté du dispositif (1) depuis le haut dans l'ouverture d'entrée (20) du corps d'évacuation (18) du dispositif d'évacuation, dans lequel la section de liaison (6) est conçue afin d'être rendue étanche sur son côté extérieur contre le bord intérieur (23) de l'ouverture d'entrée (20) du corps d'évacuation du dispositif d'évacuation, dans lequel il pénètre, avec un joint d'étanchéité (8) périphérique, dans lequel la section d'application (2) et la section de liaison (6) sont formées d'un seul tenant l'une avec l'autre,
- une section d'appui (5) qui entoure la section d'application (2) au niveau du côté inférieur de la surface d'application (3) et s'étend depuis la surface d'application (3) vers l'extérieur loin de l'ouverture (4), dans lequel la section d'appui (5) est conçue afin que le revêtement de sol (12) repose sur celle-ci,
**caractérisé en ce que** l'extension de la surface d'application (3) verticale dans l'état monté du dispositif (1) dans le sens vertical est comprise entre 1 mm et 6 mm.

2. Dispositif (1) selon la revendication 1, **caractérisé en ce que** la surface d'application (3) verticale dans l'état monté du dispositif (1) présente dans le sens vertical une extension entre 1 mm et 5 mm, de préférence entre 2 mm et 4 mm, par exemple une extension de 3 mm.

3. Dispositif (1) selon l'une quelconque des revendications 1 ou 2, **caractérisé en ce que** la surface d'application (3) verticale est conçue afin que le revêtement de sol (12) pouvant être appliqué sur le sol repose jusqu'au bord supérieur de la surface d'application (3) contre la surface d'application (3).

4. Dispositif (1) selon l'une quelconque des revendications 1 à 3, **caractérisé en ce que** la section de liaison (6) présente sur son côté extérieur une rainure périphérique (7), dans laquelle le joint d'étanchéité (8) périphérique est ou peut être agencé.

5. Dispositif (1) selon l'une quelconque des revendications 1 à 4, **caractérisé en ce que** la section d'appui (5) est formée d'un seul tenant avec la section d'application (2) et la section de liaison (6) ou **en ce que** la section d'appui (5) est formée comme partie séparée.

6. Dispositif (1) selon l'une quelconque des revendications 1 à 5, **caractérisé en ce que** le dispositif (1) se compose de métal, par exemple d'acier spécial, ou comprend du métal, par exemple de l'acier spécial, en particulier dans lequel au moins la partie du dispositif (1) comprenant la section d'application (2) et la section de liaison (6), en particulier la partie du dispositif (1) comprenant la section d'application (2), la section de liaison (6) et la section d'appui (5), de préférence le dispositif entier (1), est fraisée dans la masse ou est fabriquée par impression 3D ou par emboutissage profond.

7. Dispositif (1) selon l'une quelconque des revendications 1 à 5, **caractérisé en ce que** le dispositif (1) se compose de matière plastique ou comprend de la matière plastique, en particulier dans lequel le dispositif (1) est une partie en matière plastique à un ou plusieurs composants ou comprend une partie en matière plastique à un ou plusieurs composants, en particulier dans lequel au moins la partie du dispositif (1) comprenant la section d'application (2) et la section de liaison (6), en particulier la partie du dispositif (1) comprenant la section d'application (2), la section de liaison (6) et la section d'appui (5), de préférence le dispositif entier (1), est fabriquée par moulage par injection ou par impression 3D ou est fraisée dans la masse.

8. Dispositif (1) selon l'une quelconque des revendications 1 à 7, **caractérisé en ce que** le dispositif (1) présente un insert de siphon (17), en particulier dans lequel un épaulement (19) pénètre dans l'ouverture (4), sur lequel épaulement l'insert de siphon (17) peut reposer.

9. Dispositif (1) selon l'une quelconque des revendications 1 à 8, **caractérisé en ce que** le dispositif (1) comprend un recouvrement (9) qui est conçu afin d'être introduit dans le dispositif (1) de sorte qu'une fente (10) soit formée entre le recouvrement (9) et la section d'application (2) pour l'entrée de l'eau dans l'ouverture (4), en particulier dans lequel la fente (10) est une fente (10) entourant le recouvrement (9).

10. Dispositif (1) selon la revendication 9, **caractérisé en ce que** le recouvrement (9) présente sur son côté supérieur dans l'état monté du dispositif (1) un logement (11) pour une partie (13) du revêtement de sol (12).

11. Dispositif d'évacuation pour le montage au moins partiel dans le sol d'une pièce, comprenant
- un corps d'évacuation (18) avec une ouverture d'entrée (20), dans laquelle de l'eau peut entrer, et avec une ouverture de sortie (21), par laquelle de l'eau peut s'écouler,
- un dispositif (1) selon l'une quelconque des revendications 1 à 10.

12. Dispositif d'évacuation selon la revendication 11, **caractérisé en ce que** le dispositif d'évacuation comprend un insert étanche (24) qui présente un film étanche (25) flexible avec une ouverture (26), par laquelle de l'eau peut passer, ainsi qu'une partie de liaison (27) qui est reliée au film étanche (25), en particulier dans lequel le corps d'évacuation (18) présente sur son côté supérieur une rainure (28) périphérique, dans laquelle dans l'état monté du dispositif d'évacuation, la partie de liaison (27) pénètre depuis le haut.

13. Dispositif d'évacuation selon la revendication 12, **caractérisé en ce que** dans l'état monté du dispositif (1), le côté supérieur de la section d'appui (5) du dispositif (1) se trouve sensiblement au niveau du film étanche (25) de l'insert étanche (24).
